# EUROPÄISCHE PATENTSCHRIFT

(11) **EP 1 769 125 B1**
(45) Veröffentlichungstag und Bekanntmachung des Hinweises auf die Patenterteilung: **26.12.2007**
(21) Anmeldenummer: 05763445.3
(22) Anmeldetag: 14.07.2005
(51) Int. Cl.: E02D 29/14

(54) **VORRICHTUNG ZUR VERRIEGELUNG EINES DECKELS EINER SCHACHTABDECKUNG SOWIE SCHACHTABDECKUNG**
DEVICE FOR LOCKING A COVER OF A MANHOLE TOP, AND MANHOLE TOP
DISPOSITIF DE VERROUILLAGE D'UN COUVERCLE D'UN CONDUIT ET COUVERCLE DE CONDUIT

(30) Priorität: 14.07.2004 DE 202004010995 U
(43) Veröffentlichungstag der Anmeldung: 04.04.2007
(73) Patentinhaber: Hydrotec Technologies Gmbh & Co. Kg, 27793 Wildeshausen (DE)
(72) Erfinder: NEUBER, Wilfried, 27755 Delmenhorst (DE)
(74) Vertreter: Eisenführ, Speiser & Partner
(86) Internationale Anmeldenummer: PCT/EP2005/007667
(87) Internationale Veröffentlichungsnummer: WO 2006/005617

(56) Entgegenhaltungen:
- EP-A- 0 694 654
- EP-A- 1 475 480
- WO-A-03/076729

## Beschreibung

Die Erfindung betrifft eine Vorrichtung zur Verriegelung eines Deckels einer Schachtabdeckung an dessen Rahmen, mit mindestens einem am Deckel vorgesehenen Verriegelungsmittel, das mindestens zwei voneinander beabstandete und nebeneinander liegende Federarme aufweist, die jeweils mit einem Eingriffsabschnitt versehen sind, wobei die Eingriffsabschnitte mit einem Teil eines Rahmens in Eingriff bringbar und an den Federarmen derart federnd gehaltert sind, dass sie relativ zum benachbarten Abschnitt des Umfanges des Deckels in einem Winkel kleiner als ein rechter Winkel bewegbar sind. Ferner betrifft die Erfindung eine Schachtabdeckung mit einem Deckel und einem Rahmen zur Aufnahme des Deckels sowie mit einer solchen Vorrichtung.

An dieser Stelle sei darauf hingewiesen, dass im vorliegenden Kontext unter dem Begriff "Schacht" alle Arten von Schächten, Kanälen, Rinnen und sonstigen abzudeckenden Vertiefungen wie z.B. zu Abwasserkanälen führende Mannloch-Schächte, Rohrleitungs- und Kabelkanäle und Entwässerungsrinnen zu verstehen sind, so dass unter den Begriff "Schachtabdeckung" alle Arten von Abdeckungen mit einem Rahmen und einem diesen verschließenden Deckel für alle Arten von Schächten, Kanälen, Rinnen und sonstige Vertiefungen wie z.B. zu Abwasserkanälen führende Mannloch-Schächte, Rohrleitungs- und Kabelkanäle und Entwässerungsrinnen fallen.

Eine Verriegelungsvorrichtung der zuvor genannten Art ist beispielsweise in der DE 202 04 108.5 U1 und der WO 03/076729 offenbart, von dem die vorliegende Erfindung ausgeht. Dabei liegen die beiden Federarme jedes Verriegelungsmittels in einer Ebene, die parallel zum Deckel aufgespannt ist, so dass die Eingriffsabschnitte der Federarme im Wesentlichen parallel zum benachbarten Abschnitt des Umfanges federelastisch bewegbar sind.

Die FR 2717840 A1 offenbart einen Deckel mit Verriegelungsmitteln, die ebenfalls jeweils aus zwei parallel Federarmen bestehen. Jedoch sind die beiden Federarme jedes Verriegelungsmittels rechtwinklig zu diesem bekannten Deckel gerichtet, erstrecken sich somit auch rechtwinklig zum benachbarten Abschnitt des Umfanges des Deckels und sind in einem rechten Winkel zu diesem und somit in radialer Richtung federelastisch bewegbar ausgebildet.

Schachtabdeckungen mit einer Verriegelung, deren Eingriff gewöhnlich nach Art einer Arretierung oder Rastung stattfindet, sind in vielfältiger Form bekannt und befinden sich im Einsatz.

Ergänzend wird hierzu auch noch beispielsweise auf die WO 86/04624 verwiesen, die einen selbstverriegelnden Mannloch-Deckel offenbart, bei dem allerdings jedes Verriegelungsmittel aus einem einzigen federnden Arm besteht, der an der Unterseite des Deckels an einer Versteifungsrippe angeformt ist und sich im wesentlichen zu einem Teil des Umfanges des Deckels parallel an diesem erstreckt.

Ferner wird in diesem Zusammenhang auch noch beispielhaft auf die EP 0 694 654 A verwiesen, die einen Deckel mit zwei um 180° diametral gegenüber liegenden radialen Federarmen zeigt, an deren freiem Ende ein Eingriffsabschnitt ausgebildet ist, der mit einem Teil eines Rahmens in Eingriff bringbar ist.

Die vorliegende Erfindung schlägt nun vor, bei einer Vorrichtung der eingangs genannten Art zusätzlich eine Blockiereinrichtung vorzusehen, die bei Bedarf die Beweglichkeit der Eingriffsabschnitte blockiert.

Zwar hat sich die Vorrichtung mit einer Verriegelung der eingangs genannten Konstruktion in der Praxis gut bewährt; da jedoch die Verriegelung durch Verrastung mit Hilfe elastisch nachgiebiger Federarme stattfindet, besteht leider nach wie vor die Gefahr einer unbefugten Öffnung des Deckels durch Überwindung der die Verriegelung bewirkenden Federkräfte der Federarme, insbesondere wenn ein hierzu passendes Werkzeug verwendet und dadurch der Deckel aus dem Rahmen herausgehebelt wird. Dies lässt sich nun mit Hilfe der Erfindung auf besonders effektive Weise verhindern, indem durch die erfindungsgemäß vorgesehene Blockiereinrichtung die Eingriffsabschnitte an den Federarmen in ihrer Beweglichkeit einfach blockiert werden. Selbstverständlich soll die Blockiereinrichtung ihre blockierende Wirkung nur dann entfalten, wenn sich der Deckel in seiner Schließstellung befindet und die Eingriffsabschnitte den Deckel am Rahmen verriegeln.

Aufgrund dieser erfindungsgemäßen Maßnahme lässt sich der Deckel vorzugsweise in sicherheitsrelevanten Bereichen problemlos einsetzen. Insbesondere wird in solchen Fällen ein temporäres Verschweißen des Deckels mit dem Rahmen überflüssig, wie es bislang häufig, insbesondere notdürftig, praktiziert wurde, was aber nicht nur einen deutlich höheren Aufwand erforderte, sondern auch zu Beschädigungen am Deckel und Rahmen während des späteren Auftrennens der Schweißnähte führte.

Alternativ kann die Blockiereinrichtung am Deckel, vorzugsweise an dessen Unterseite, oder am Rahmen der Schachtabdeckung angeordnet sein.

Vorzugsweise weist die Blockiereinrichtung ein Blockierelement auf, das zum Blockieren der Beweglichkeit der Eingriffsabschnitte in Eingriff mit zwei benachbarten Federarmen und/oder deren Eingriffsabschnitten bringbar ist. Zweckmäßigerweise ist das Blockierelement so ausgebildet, das es zwischen zwei benachbarten Federarmen und/oder deren Eingriffsabschnitten einfach steckbar ist, wobei es vorzugsweise in berührende Anlage an die Federarme und/oder deren Eingriffsabschnitte bringbar ist. Für den leichteren berührenden Eingriff sollte das Blockierelement keilförmig gestaltet sein.

Eine besonders bevorzugte Ausführung der Erfindung zeichnet sich dadurch aus, dass das Blockierelement zwischen einer Blockierstellung, in der es die Beweglichkeit der Eingriffsabschnitte blockiert, und einer Ruhestellung, in der es die Beweglichkeit der Eingriffsabschnitte freigibt, bewegbar gelagert ist. Zweckmäßigerweise sollte sich das Blockierelement in seiner Ruhestellung außerhalb der Federarme befinden, um während des Öffnens und Schließens des Deckels die elastische Beweglichkeit der Eingriffsabschnitte und die Federwirkung der Federarme nicht zu behindern.

Selbstverständlich wird das Blockierelement in seine Blockierstellung nur dann verbracht, wenn der Deckel geschlossen ist und die an den Federarmen ausgebildeten Eingriffsabschnitte an den zugehörigen Teilen des Rahmens eingerastet sind und somit den Deckel am Rahmen verriegeln. Während des gewillkürten Öffnens und Schließens des Deckels muss dagegen das Blockierelement seine Ruhestellung einnehmen, damit die Federarme ihre elastische Wirkung entfalten und die Eingriffsabschnitte entsprechend bewegt werden können.

Eine konstruktiv besonders einfache Lagerung des Blockierelementes lässt sich dadurch realisieren, dass das Blockierelement zwischen seiner Blockierstellung und seiner Ruhestellung schwenkbar gelagert ist. Zweckmäßigerweise sollte dabei das Blockierelement um eine Schwenkachse schwenkbar gelagert sein, die im Wesentlichen parallel zum Deckel verläuft. Alternativ kann das Blockierelement aber auch zwischen seiner Blockierstellung und seiner Ruhestellung linear bewegbar gelagert sein.

Für eine automatische Betätigung der Blockiereinrichtung sollte eine Antriebseinrichtung vorgesehen sein, die das Blockierelement entsprechend bewegt.

Für eine fernbediente Steuerung der Blockiereinrichtung kann eine, vorzugsweise über Kabel oder Funk, mit der Blockiereinrichtung gekoppelte Fernsteuerungseinrichtung vorgesehen sein. Dadurch ist es möglich, die Blockierung der Verriegelung von einer entfernten Stelle, beispielsweise einer Steuerungswarte, vorzunehmen, wo im Falle einer Vielzahl vom derartigen Deckeln die Steuerung von deren Blockiereinrichtungen vorzugsweise zentral zusammengefasst werden kann. Sofern die Blockiereinrichtung ein von einer Antriebseinrichtung bewegbares Blockierelement aufweist, sollte zweckmäßigerweise die Antriebseinrichtung von der Fernsteuerungseinrichtung fernbedient gesteuert werden.

Ferner kann eine Überwachungseinrichtung zur Überwachung des Betriebszustandes des Verriegelungsmittels vorgesehen sein. Auf diese Weise lässt sich vorteilhaft, insbesondere von einer zentralen Stelle aus, kontrollieren, ob der Deckel am Rahmen verriegelt ist oder nicht. Zweckmäßigerweise sollte die Überwachungseinrichtung den Betriebszustand der Blockiereinrichtung und vorzugsweise die Stellung des Blockierelementes überwachen, um so auf einfache Weise feststellen zu können, ob das Verriegelungsmittel in seinem Schließzustand gegen Öffnen tatsächlich blockiert ist oder nicht.

Vorzugsweise kann die Überwachungseinrichtung zentral positioniert sein, insbesondere wenn mehrere Schachtabdeckungen überwacht werden sollen. Insbesondere hierzu kann die Fernsteuerungseinrichtung die Überwachungseinrichtung aufweisen bzw. enthalten.

Wenn die Fernsteuerungseinrichtung und/oder die Überwachungseinrichtung über Kabel an die Blockiereinrichtung angeschlossen ist, sollte vorzugsweise die zuvor erwähnte Anordnung der Blockiereinrichtung am Rahmen gewählt werden, welche gegenüber einer Anordnung am Deckel eine stationäre und somit unkompliziertere Verlegung des Verbindungskabels erlaubt.

Insbesondere ist der Eingriffsabschnitt des Federarmes etwa parallel zum benachbarten Abschnitt des Umfanges des Deckels bewegbar.

Vorzugsweise erstreckt sich der Eingriffsabschnitt des Federarms in einem Winkel zum benachbarten Abschnitt des Deckels.

Bei einer gemeinsamen Weiterbildung der zuvor erwähnten Ausführungen erstreckt sich der Eingriffsabschnitt des Federarms etwa in einem rechten Winkel zum benachbarten Abschnitt des Deckels. Bei im wesentlichen kreisförmigem Deckel kann sich der Eingriffsabschnitt des Federarmes etwa radial erstrecken und insbesondere der Federarm im wesentlichen radial angeordnet sein.

Zur Erhöhung der Federeigenschaften kann der Federarm vorzugsweise einen bogenförmigen Abschnitt aufweisen. Dabei kann der bogenförmige Abschnitt zwischen dem Eingriffsabschnitt und einem weiteren Abschnitt des Federarms angeordnet sein und können die beiden Abschnitte etwa zueinander fluchten.

Eine gegenwärtig besonders bevorzugte Ausführung zeichnet sich dadurch aus, dass das Verriegelungsmittel zwei voneinander beabstandete und vorzugsweise zumindest abschnittsweise parallel zueinander verlaufende Federarme aufweist, wodurch die Verriegelungswirkung des Verriegelungsmittels erhöht werden kann. Im Falle der Anordnung eines bogenförmigen Abschnittes bei beiden Federarmen sollte dieser jeweils nach außen gekrümmt sein, wodurch der Abstand zwischen beiden Federarmen und somit die Bauform des Verriegelungsmittels bei dieser Ausführung gering gehalten werden kann.

Zweckmäßigerweise weist der Eingriffsabschnitt einen keilförmigen Rastabschnitt auf, wodurch der Eingriff als Rastung stattfindet. Demnach ist der Rastabschnitt mit mindestens einer in Eingriffsrichtung geneigten Fläche versehen. Zusätzlich ist es aber auch denkbar, zum leichteren Lösen eine in entgegengesetzter Richtung ebenfalls geneigte Fläche am Rastabschnitt auszubilden. Alternativ oder zusätzlich ist es aber auch denkbar, die entsprechenden Eingriffsflächen am Rahmenteil keilförmig bzw. geneigt als Schrägflächen auszubilden.

Vorzugsweise ist der Federarm mit einem vom Eingriffsabschnitt entfernt gelegenen Ende am Deckel befestigt.

Gewöhnlich ist das Verriegelungsmittel an der Unterseite des Deckels angeordnet.

Sofern der Deckel mit Versteifungsrippen versehen ist, sollte das Verriegelungsmittel beabstandet von den Versteifungsrippen am Deckel angeordnet sein, wodurch sich eine besonders platzsparende Anordnung des Verriegelungsmittels ergibt.

Bei einer weiteren Ausführung, bei welcher der Deckel ein Eingriffsmittel für ein Werkzeug aufweist, ist dieses Eingriffsmittel beabstandet vom Verriegelungsmittel angeordnet und so ausgebildet, dass das Werkzeug bei Eingriff mit diesem Eingriffsmittel gleichzeitig mit einem Teil des Rahmens in Eingriff bringbar ist, um ein Hebelmoment auf den Deckel aufzubringen und dadurch den Deckel gegen die Wirkung der Federkraft des Federarmes vom Rahmen zu lösen. Diese Ausführung erlaubt somit ein Heraushebeln des Deckels vom Rahmen mit Hilfe des Werkzeugs, ohne dass mit dem Werkzeug auf das Verriegelungsmittel eingewirkt wird. Vorzugsweise weist das Eingriffsmittel eine Aussparung auf, durch die das Werkzeug steckbar ist.

Schließlich sei an dieser Stelle noch erwähnt, dass gewöhnlich zwei Verriegelungsmittel am Deckel vorgesehen werden, die einander gegenüberliegen und bei kreisförmigem Deckel einander radial gegenüberliegen.

Nachfolgend werden bevorzugte Ausführungsbeispiele der Erfindung anhand der beiliegenden Figuren näher erläutert. Es zeigen:
- Figur 1: eine gebrochene Draufsicht auf einen Rahmen einer Schachtabdeckung;
- Figur 2: einen Querschnitt durch den Rahmen von Figur 1 gemäß der in Figur 1 gezeigten strichpunktierten Linie II-II;
- Figur 3: eine vergrößerte Einzelansicht eines eine Rastaussparung aufweisenden Abschnittes des Rahmens von Figur 1 in Blickrichtung des in Figur 1 gezeigten Pfeils III;
- Figur 4: eine Ansicht auf die Unterseite eines Deckels der Schachtabdeckung mit einer Verriegelung in einer ersten Ausführung, wobei hier eine zusätzlich vorgesehene Blockiereinrichtung zur Blockierung der Verriegelung aus Gründen der Übersichtlichkeit weggelassen ist;
- Figur 5: einen Querschnitt durch den Deckel von Figur 4 entlang der in Figur 4 gezeigten strichpunktierten Linie V-V, wobei auch hier die Blockiereinrichtung zur Blockierung der Verriegelung aus Gründen der Übersichtlichkeit weggelassen ist;
- Figur 6: eine geschnittene Teilansicht des Deckels von Figur 4 entlang der in Figur 4 gezeigten strichpunktierten Linie VI-VI;
- Figur 7: eine Ansicht auf die Unterseite eines Deckels der Schachtabdeckung mit einer Verriegelung in einer zweiten Ausführung, wobei hier eine zusätzlich vorgesehene Blockiereinrichtung zur Blockierung der Verriegelung aus Gründen der Übersichtlichkeit weggelassen ist;
- Figur 8: eine geschnittene Teilansicht des Deckels von Figur 7 entlang der in Figur 7 gezeigten strichpunktierten Linie VIII-VIII;
- Figur 9: einen Querschnitt durch den Umfangsabschnitt der Anordnung aus Deckel und Rahmen mit einem Werkzeug zum Heraushebeln des Deckels aus dem Rahmen;
- Figur 10: eine perspektivische Unteransicht auf den Deckel von Figur 7 und 8 mit der an der Unterseite des Deckels vorgesehenen Blockiereinrichtung, wobei sich die Blockiereinrichtung in einer Ruhestellung befindet;
- Figur 10a: eine vergrößerte ausschnittsweise Teilansicht des mit einem Kreis gekennzeichneten Abschnittes von Figur 10;
- Figur 11: eine perspektivische Unteransicht auf den Deckel von Figur 7, an dessen Unterseite eine Blockiereinrichtung gemäß einer ersten bevorzugten Ausführung angeordnet ist, wobei sich die Blockiereinrichtung in einem Verriegelungszustand befindet;
- Figur 11a: eine vergrößerte ausschnittsweise Teilansicht des mit einem Kreis gekennzeichneten Abschnittes von Figur 11;
- Figur 12: eine Unteransicht auf den Deckel von Figur 7 mit der an der Unterseite des Deckels vorgesehenen Blockiereinrichtung gemäß der ersten Ausführung;
- Figur 13: eine geschnittene Teilansicht der Anordnung von Figur 12 entlang der in Figur 12 gezeigten Linie XIII-XIII;
- Figur 14: eine perspektivische Ansicht auf die Oberseite einer Schachtabdeckung mit einem geöffneten Deckel, der gemäß den Figuren 7 und 8 ausgebildet ist und demnach eine Verriegelung der zweiten Ausführung aufweist, und einem Rahmen, an dem eine Blockiereinrichtung gemäß einer zweiten Ausführung angeordnet ist;
- Figur 15: eine vergrößerte, ausschnittsweise perspektivische Ansicht auf die Unterseite der Schachtabdeckung von Figur 14 mit geschlossenem Deckel, wobei ein einen Teil der Blockiereinrichtung bildender Riegel in seiner Schließstellung dargestellt ist;
- Figur 16: eine Draufsicht auf die geöffnete Schachtabdeckung von Figur 14;
- Figur 17: eine geschnittene Seitenansicht der geöffneten Schachtabdeckung gemäß den Figuren 14 und 16 entlang der in Figur 16 gezeigten Linie XVII-XVII, wobei der Riegel der Blockiereinrichtung in seiner zurückgezogenen unteren Ruhestellung dargestellt ist; und
- Figur 18: die gleiche geschnittene Seitenansicht der Schachtabdeckung wie in Figur 17, jedoch mit geschlossenem Deckel, wobei der Riegel der Blockiereinrichtung in seiner oberen Blockierstellung und zusätzlich noch der Anschluss einer Fernsteuerungseinrichtung mit einer Überwachungseinrichtung an die Blockiereinrichtung blockschaltbildartig dargestellt ist.

Die nachfolgend beschriebene Schachtabdeckung weist einen ringförmigen Rahmen 1 und einen dazu passenden scheibenförmigen Deckel 10 auf. Der Rahmen 1 ist in den Figuren 1 bis 3 und der Deckel 10 mit einer Verriegelung in einer ersten Ausführung in den Figuren 4 bis 6 und in einer zweiten Ausführung in den Figuren 7 und 8 dargestellt.

Der in den Figuren 1 und 2 gezeigte Rahmen 1 weist an seiner Innenseite einen nach innen vorspringenden, umlaufenden Steg 2 auf, dessen Oberseite 2a eine Auflagerfläche für den Deckel 10 bildet und in einer Ebene liegt, die sich im eingebauten Zustand des Rahmens 1 im wesentlichen horizontal erstreckt. Am Steg 2 ist ein nach innen ragender, umlaufender flanschartiger Vorsprung 4 angesetzt, der im dargestellten Ausführungsbeispiel an zwei gegenüberliegenden Stellen von einer Aussparung 6 unterbrochen wird. Wie Figur 3 erkennen lässt, wird jede dieser Aussparungen 6 zu beiden Seiten des flanschartigen Vorsprunges 4 von nach außen spitz zueinander laufenden oberen und unteren Schrägflächen 6a und 6b begrenzt.

Der Deckel 10 weist an seiner Unterseite einen entlang des Umfanges umlaufenden Steg 12 auf (siehe insbesondere Figuren 4, 5 und 7), mit dem der Deckel 10 bei Einsatz im Rahmen 1 auf der als Auflagerfläche dienenden Oberseite 2a des umlaufenden Steges 2 des Rahmens 1 aufliegt. Ferner ist der Deckel 10 an seiner Unterseite mit sich radial erstreckenden Versteifungsrippen 14 versehen.

An einer Stelle im Abstand von den Rippen 14 ist an der Unterseite des Deckels 10 ein Klotz 16 angeordnet, an dem zwei Federarme 18 angeformt sind. Die Federarme 18 sind freischwebend am Klotz 16 angeordnet und radial nach außen in Richtung auf den Umfang 10a des Deckels 10 gerichtet. Dabei erstrecken sich die Federarme 18 etwa parallel zueinander und zum Deckel 10 sowie in einem Abstand zu dessen Unterseite. Somit bilden die beiden Federarme 18 zwischen sich einen Zwischenraum, wie Figur 4 erkennen lässt, und liegen im eingebauten Zustand der Schachtabdeckung bei im Rahmen 1 eingesetztem Deckel 10 etwa in einer horizontalen Ebene, die parallel und in einem Abstand zu der vom Deckel 10 aufgespannten Ebene verläuft.

Die Anordnung aus dem Klotz 16 und dem daran angebrachten Paar der Federarme 18 bildet ein Verriegelungsmittel, um den Deckel 10 am Rahmen 1 zu verriegeln. Hierzu sind die Federarme 18 gegen die Wirkung einer ihnen innewohnenden rückstellenden Federkraft mit ihren freien Enden 18a aufeinander zu und somit in Richtung des Umfanges 10a des Deckels 10 bewegbar und dienen als Rastelemente zum Einrasten in der Aussparung 6 des Rahmens 1.

Im in den Figuren 4 und 6 dargestellten Ausführungsbeispiel sind die Federarme 18 geradlinig ausgeführt und mit einer keilförmigen Außenseite versehen, die von einer geneigten oberen Schrägfläche 18b und einer geneigten unteren Schrägfläche 18c gebildet wird, wobei die beiden geneigten Schrägflächen 18b und 18c spitz nach außen aufeinander zu laufen, wie Figur 6 erkennen lässt.

Der Deckel 10 wird so auf den Rahmen 1 aufgesetzt, dass die freien Enden 18a der Federarme 18 zu den Aussparungen 6 ausgerichtet sind. Dabei kommen die freien Enden 18a der Federarme 18 zunächst mit ihren unteren Schrägflächen 18c in Anlage an die oberen Schrägflächen 6a der Aussparung 6 des Rahmens 1. Bei fortgesetzter Bewegung des Deckels 10 auf den Rahmen 1 bewirken die oberen Schrägflächen 6a der Aussparung 6, dass die Federarme 18 an ihren freien Enden 18a zusammengedrückt werden, bis sie die von den beiden Schrägflächen 6a, 6b gebildete Engstelle der Aussparung 6 passieren. Demnach ist die lichte Weite der von den Schrägflächen 6a, 6b gebildeten Engstelle der Aussparung 6 ein wenig größer als die Summe der Breite der freien Enden 18a der Federarme 18, in Richtung des Umfangs 10a des Deckels 10 betrachtet. Bis zum Passieren der Engstelle in der Aussparung 6 werden also die Federarme 18 gegen die Wirkung der ihr innewohnenden rückstellenden Federkraft zusammengedrückt. Nach Passieren der Engstelle in der Aussparung 6 bei fortgesetzter Bewegung des Deckels 10 auf den Rahmen 1 bewirkt die den Federarmen 18 innewohnende Federkraft eine Rückstellung der Federarme in die in den Figuren 4 und 6 gezeigte Position, wodurch die freien Enden 18a der Federarme 18 nun mit ihren oberen Schrägflächen 18b in Anlage an die unteren Schrägflächen 6b der Aussparung 6 gelangen und auf diese Weise die die Aussparung 6 begrenzenden Abschnitte des flanschartigen Vorsprunges 4 des Rahmens 1 hintergreifen. Dabei sind im verriegelten Zustand die freien Enden 18a der Federarme 18 voneinander in ähnlicher Weise beabstandet, wie Figur 4 erkennen lässt, so dass nicht nur im entspannten Ruhezustand, sondern auch im Verriegelungszustand zwischen den freien Enden 18a der Federarme 18 ein Zwischenraum entsteht.

Somit bilden die Federarme 18 mit ihren freien Enden 18a am Deckel 10 und die Aussparungen 6 am Rahmen 1 eine arretierende oder rastende Verriegelung.

In den Figuren 7 und 8 ist eine zweite Ausführung der an der Unterseite des Deckels 10 vorgesehen Verriegelung dargestellt. Die Federarme 18' dieser zweiten Ausführung sind zwar wie bei der in den Figuren 4 und 6 gezeigten ersten Ausführung über einen Klotz 16' an der Unterseite des Deckels 10 angeformt und in gleicher Weise an ihrer Außenseite mit oberen und unteren Schrägflächen 18b' und 18c' versehen. Jedoch unterscheidet sich die zweite Ausführung von der ersten Ausführung dadurch, dass die Federarme 18' einen nach außen gebogenen Abschnitt 18d' zwischen dem freien Ende 18a' und einem zum Klotz 16' benachbarten Abschnitt 18e' aufweisen, wobei die gebogenen Abschnitte 18d' der beiden Federarme 18' jedes Paares von Federarmen 18' im dargestellten zweiten Ausführungsbeispiel symmetrisch zueinander ausgebildet sind und die Abschnitte 18a' und 18e' zueinander fluchten. Die gebogenen Abschnitte 18d' der Federarme 18' dienen zur Erhöhung der rückstellenden Federkraft. Hinsichtlich der übrigen Merkmale und insbesondere der arretierenden bzw. rastenden Verriegelungswirkung wird auf die zuvor anhand der Figuren 4 und 6 erfolgte Beschreibung der ersten Ausführung verwiesen.

Zum Lösen des auf den Rahmen 1 aufgesetzten und verriegelten Deckels 10 wird ein stiftförmiges Werkzeug 32 durch eine am Umfang 10a des Deckels 10 vorgesehene Aussparung 30 gesteckt und mit dem darunter liegenden Abschnitt des Rahmens 1 so Eingriff gebracht, dass das Werkzeug eine Hebelwirkung erzeugt, die es erlaubt, den Deckel 10 vom Rahmen 1 abzuheben, wie Figur 9 zeigt. Dabei muss diese Hebelwirkung so bemessen sein, dass die rückstellende Federkraft der Federarme 18 bzw. 18' überwunden wird und sich dadurch beim Abheben des Deckels 10 vom Rahmen 1 die freien Enden 18a bzw. 18a' der Federarme 18 bzw. 18' sich entlang der unteren Schrägflächen 6b der Aussparung 6 in Richtung auf deren Engstelle bewegen können. Dadurch werden die Federarme 18 bzw. 18' wieder zusammengedrückt, bis sie bei fortgesetzter Bewegung des Deckels vom Rahmen 1 weg die Engstelle der Aussparung 6 passieren.

Ferner ist eine Blockiereinrichtung vorgesehen, um im Verriegelungszustand die Federarme 18 bzw. 18' in ihrer Beweglichkeit zu blockieren und dadurch ein unbeabsichtigtes Öffnen des Deckels 10 vom Rahmen 1 (beispielsweise mit Hilfe des zuvor an Hand von Figur 9 beschriebenen stiftförmigen Werkzeuges 32) zu verhindern. In den Figuren 4, 5 und 7 ist die Darstellung der Blockiereinrichtung aus Gründen der Übersichtlichkeit weggelassen worden, um die Anordnung und Ausbildung der Federarme 18 bzw. 18' besser darstellen und beschreiben zu können.

In den Figuren 10, 10a, 11, 11a, 12 und 13 ist nun die Ausbildung und Anordnung einer solchen Blockiereinrichtung 40 gemäß einer ersten Ausführung an der Unterseite des Deckels 10 dargestellt. In diesem Zusammenhang sei ferner angemerkt, dass die Figuren 10, 10a, 11, 11a, 12 und 13 im Umfangsrandabschnitt des Deckels 10 weitere Details zeigen, die in den Figuren 4, 5 und 7 der Einfachheit halber weggelassen sind. Der in den Figuren 10, 10a, 11, 11a, 12 und 13 dargestellte Deckel 10 weist eine Verriegelung auf, wie sie zuvor als zweite Ausführung anhand der Figuren 7 und 8 beschrieben worden ist. Die nachfolgende Beschreibung des Aufbaus der Blockiereinrichtung 40 und deren Funktion im Zusammenhang mit der Verriegelung trifft aber in gleicher Weise auch für eine Verriegelung zu, wie sie zuvor als erste Ausführung anhand der Figuren 4 bis 6 beschrieben worden ist.

Wie insbesondere die Figuren 10, 11 und 12 erkennen lassen, weist die Blockiereinrichtung 40 gemäß der ersten Ausführung im dargestellten Ausführungsbeispiel ein etwa quaderförmiges Gehäuse 41 auf, das aufrecht und mit seiner Längserstreckung etwa in radialer Richtung angeordnet ist. Das Gehäuse 41 ist mit seinem inneren Ende auf einem Abschnitt der Rippen 14 und einem zusätzlichen Sockel 42, der in der Nähe des Zentrums des Deckels 10 angeordnet ist und in ähnlicher Weise wie die Rippen 14 von der Unterseite des Deckels 10 vorspringt, befestigt. Im Gehäuse 41 ist ein Riegel 44 um eine Drehachse 46 schwenkbar gelagert, die parallel zum Deckel 10 und somit in Einbaulage des Deckels 10 etwa horizontal gerichtet ist, wie insbesondere die Figuren 10a und 11a erkennen lassen. Wie das Gehäuse 41 erstreckt sich auch der in diesem gelagerte Riegel 44 radial in Richtung auf den Umfang 10a des Deckels 10. An seinem freien Ende, das benachbart zum Umfang 10a des Deckels 10 und von der Drehachse 46 entfernt liegt, ragt der Riegel 44 durch eine im Gehäuse 41 ausgebildete Öffnung 48 und weist eine zum Deckel 10 gerichtete Nase 44a auf, wie insbesondere die Figuren 11 a und 13 erkennen lassen.

Die Blockiereinrichtung 40 ist an der Unterseite des Deckels 10 benachbart und in einem Abstand zu den Federarmen 18' derart angeordnet, dass das Gehäuse 41 die gleiche Ausrichtung wie die Federarme 18' hat und außerdem die Nase 44a des Riegels 40 mit dem zwischen den freien Enden 18a' der Federarme 18' gebildeten Zwischenraum 49 fluchtet.

Der Riegel 44 ist zwischen einer Ruhestellung und einer Blockierstellung verschenkbar. In der Ruhestellung, die in den Figuren 10 und 10a gezeigt und insbesondere in Figur 10a gut erkennbar ist, befindet sich die Nase 44a außerhalb der Federarme 18', so dass jedwede Berührung des Riegels 44 mit den Federarmen 18' ausgeschlossen ist. In dieser Ruhestellung des Riegels 44 sind die Federarme 18' frei beweglich, wodurch sich der Deckel 10 in der zuvor beschriebenen Weise durch Aus- bzw. Einrasten der freien Enden 18a' der Federarme 18' aus der bzw. in die Aussparung 6 des Rahmens 1 (Figur 1 und 3) ungehindert öffnen bzw. schließen lässt.

Ist der Deckel 10 auf den Rahmen 1 aufgesetzt und an diesem verriegelt, indem die freien Enden 18a' der Federarme 18' die die Aussparung 6 begrenzenden Abschnitte des flanschartigen Vorsprunges 6 des Rahmens 1 rastend hintergreifen, besteht die Möglichkeit, mit Hilfe der Blockiereinrichtung 40 die Verriegelung zu blockieren, um ein unbeabsichtigtes Öffnen des Deckels 10 zu verhindern. Hierzu wird der Riegel 44 in eine Blockierstellung in Richtung des Deckels 10 verschwenkt, wodurch dessen vorspringende Nase 44a in den Zwischenraum 49 zwischen den freien Enden 18a' der Federarme 18' eingreift. Diese Blockierstellung ist in den Figuren 11, 11a und 13 gezeigt und insbesondere in Figur 13 gut erkennbar. In der Blockierstellung erstreckt sich nun die Nase 44a des Riegels 44 in den Zwischenraum 49 und liegt somit zwischen den durch den Zwischenraum 49 voneinander beabstandeten freien Enden 18a' der Federarme 18'. Dadurch wird eine Bewegung der freien Enden 18a' der Federarme 18' aufeinanderzu verhindert; denn eine solche Bewegung würde eine Verengung des Zwischenraumes 49 zwischen den freien Enden 18a' der Federarme 18' zur Folge haben, welcher aber nun von der vorspringenden Nase 44a' des Riegels 44 ausgefüllt ist. Demnach wirkt die vorspringende Nase 44a des Riegels 44 in seiner Blockierstellung zwischen den freien Enden 18a' der Federarme 18' als eine Art Keil, der eine Bewegung der Federarme 18' aufeinanderzu verhindert. Insbesondere Figur 13, die einen Querschnitt durch einen Abschnitt des Deckels 10 und die Nase 44a des Riegels 44 sowie durch den die Aussparung 6 aufweisenden Abschnitt des Rahmens 1 zeigt, lässt gut erkennen, wie sich die Nase 44a des Riegels 44 in dessen Blockierstellung in den Zwischenraum 49 zwischen den freien Enden 18a' erstreckt. In der Darstellung von Figur 13 liegt demnach der Deckel 10 auf dem Rahmen 1 auf und ist an diesem verriegelt, indem die freien Enden 18a' der Federarme 18' mit ihren äußeren oberen Schrägflächen an den unteren Schrägflächen 6b der Aussparung 6 (vgl. hierzu auch Figur 3) anliegen und somit eine rastende Verriegelung bilden.

Um beim Verschwenken des Riegels 44 in die Blockierstellung dessen Nase 44a besser in den Zwischenraum 49 einführen zu können, hat im dargestellten Ausführungsbeispiel die Nase 44a die Form eines Keiles, wie Figur 13 ebenfalls erkennen lässt. Ferner ist im dargestellten Ausführungsbeispiel die Nase 44a des Riegels 44 so ausgebildet, dass sie in berührende Anlage an den einander zugewandten Seitenflächen der freien Enden 18a' der Federarme 18' in der Blockierstellung gelangt, wie insbesondere Figur 13 ferner erkennen lässt.

Damit der Riegel 44 zwischen der Ruhestellung und der Blockierstellung in der zuvor beschriebenen Weise verschwenkt werden kann, muss die Öffnung 48 im Gehäuse 41 eine entsprechende Öffnungsweite besitzen, wie insbesondere Figur 11a erkennen lässt.

Vorzugsweise wird die zuvor beschriebene Schwenkbewegung des Riegels 44 durch einen Antrieb bewirkt, der in den Figuren 10 bis 13 nicht erkennbar ist, sondern im Gehäuse 41 sitzt. Ein solcher Antrieb sollte zweckmäßigerweise elektrisch betrieben sein und beispielsweise einen Servomotor oder einen Elektromagneten aufweisen. Um einen solchen Antrieb und somit die Schwenkbewegung des Riegels 44 zwischen seiner Ruhestellung und seiner Blockierstellung von einem entfernten Ort steuern zu können, sollte ferner ein (in den Figuren 1 bis 13 ebenfalls nicht dargestelltes) Fernsteuersystem vorgesehen sein. Hierzu kann die Fernsteuerungseinrichtung mit Hilfe eines (ebenfalls nicht dargestellten) Verbindungskabels an die Blockiereinrichtung 40 angeschlossen oder alternativ per Funk mit dieser gekoppelt sein, wobei im letzteren Fall der zugehörige Empfänger ebenfalls im Gehäuse 41 untergebracht werden kann. Damit ist es dann auch möglich, die Blockierung der Verriegelung bei mehreren Deckeln gleichzeitig und/oder wahlweise von einer entfernten Stelle aus vorzunehmen.

Gegenüber den Figuren 4 und 7 lassen die Figuren 10, 11 und 12 außerdem noch ein Paar von voneinander beabstandeten Aussparungen 50 erkennen, die am Umfang 10a des Deckels 10 ausgebildet sind, und zwar an einer diametral von den Federarmen 18' und der Blockiereinrichtung 40 entfernt liegenden Stelle, und sich im Ausführungsbeispiel radial und gleichzeitlich rechtwinklig zu einer vom Deckel 10 aufgespannten Ebene erstrecken. In die beiden Aussparungen 50 ragt teilweise ein Stift 52, der zusammen mit entsprechenden am Rahmen 1 ausgebildeten (in den Figuren 1 und 2 nicht dargestellten) Lagerelementen gemeinsam ein Scharnier zur schwenkbaren Lagerung des Deckels 10 am Rahmen 1 bildet, um den dargestellten Deckel 10 zum Öffnen und Schließen auf- und zuklappen zu können. Außerdem sollte dieses Scharnier so ausgebildet sein, dass der Deckel 10 wahlweise vom Rahmen 1 abgenommen werden kann.

Alternativ zu dem zuvor beschriebenen Scharnier ist es aber auch denkbar, andere Maßnahmen zur Arretierung und Lagerung des Deckels 10 am Rahmen 1 vorzusehen.

Obwohl der zuvor beschriebene Deckel 10 zur Verriegelung nur ein einziges Paar von Federarmen 18 bzw. 18' aufweist, ist es alternativ natürlich auch denkbar, mehrere solcher Federarmpaare und dann natürlich auch am Rahmen 1 entsprechend mehrere Aussparungen vorzusehen.

Die Figuren 14 bis 18 enthalten eine Darstellung der zuvor beschriebenen Schachtabdeckung mit Rahmen 1 und Deckel 10, wobei der Deckel 10 in seiner geöffneten Stellung gezeigt ist. Ferner ist in den Figuren 14 bis 18 nun die Ausbildung und Anordnung einer Blockiereinrichtung 40' am Rahmen 1 dargestellt. In diesem Zusammenhang sei ferner angemerkt, dass die Figuren 14 bis 18 im Rahmen 1 und Deckel 10 weitere Details zeigen, die in den zuvor beschriebenen Figuren der Einfachheit halber weggelassen sind. Außerdem weist der in den Figuren 14 bis 18 dargestellte Deckel 10 eine Verriegelung auf, wie sie zuvor als zweite Ausführung anhand der Figuren 7 und 8 beschrieben worden ist. Die nachfolgende Beschreibung der Blockiereinrichtung 40' und deren Funktion im Zusammenhang mit der Verriegelung trifft aber in gleicher Weise auch für eine Verriegelung zu, wie sie zuvor als erste Ausführung anhand der Figuren 4 bis 6 beschrieben worden ist.

Wie die Figuren 14 bis 18 erkennen lassen, weist die Blockiereinrichtung 40' gemäß der zweiten Ausführung anders als die Blockiereinrichtung 40 gemäß der in den Figuren 10 bis 13 dargestellten ersten Ausführung ein etwa zylindrisches Gehäuse auf, das aufrechtstehend und mit seiner Längserstreckung in Einbaulage der dargestellten Schachtabdeckung etwa in vertikaler Richtung angeordnet ist. Im Gegensatz zu der ersten Ausführung gemäß den Figuren 10 bis 13 ist die Blockiereinrichtung 40' gemäß der zweiten Ausführung an der Innenseite 1 a des Rahmens 1 befestigt. Hierzu ist im dargestellten Ausführungsbeispiel an der Innenseite 1a des Rahmens 1 eine feststehende Haltelasche 42' angeordnet, die in Einbaulage der Schachtabdeckung aus der Unterseite des Rahmens 1 vertikal nach unten herausragt, wie insbesondere die Figuren 17 und 18 in Verbindung mit Figur 15 erkennen lassen. An dieser Haltelasche 42' ist im dargestellten Ausführungsbeispiel, wie Figur 15 zeigt, mit Hilfe einer Schelle 43' das zylindrische Gehäuse der Blockiereinrichtung 40' befestigt.

Das zylindrische Gehäuse der Blockiereinrichtung 40' bildet im dargestellten Ausführungsbeispiel das Gehäuse eines Elektromotors 46', bei dem es sich um einen Linearmotor handelt. Der Elektromotor 46' weist einen Stab 46a' auf, der in Abhängigkeit von der Erregung des Elektromotors 46' ausgefahren oder zurückgezogen wird, somit eine reziproke lineare Bewegung in Längsrichtung ausführt und mit seinem außenliegenden freien Ende aus einer im zylindrischen Gehäuse ausgebildeten und in den Figuren 14 bis 18 nicht näher bezeichneten Öffnung herausragt. Ähnlich wie bei der ersten Ausführung gemäß den Figuren 10 bis 13 weist die Blockiereinrichtung 40' gemäß der zweiten Ausführung ebenfalls einen Riegel 44' auf, der auf dem außenliegenden freien Ende des Stabes 46a' des Elektromotors 46' sitzt. Im Gegensatz zu der ersten Ausführung gemäß den Figuren 10 bis 13 ist der Riegel 44' nicht verschwenkbar, sondern in der dargestellten zweiten Ausführung gemäß den Figuren 14 bis 18 aufgrund der zuvor beschriebenen Anordnung und Wirkung des als Linearmotor ausgebildeten Elektromotors 46' linear bewegbar gelagert, und zwar zwischen einer in Figur 17 gezeigten unteren Ruhestellung, in der er sich vollständig außer Eingriff von den freien Enden 18a' der Federarme 18' befindet und nur in der der Deckel 10 zu öffnen und zu schließen ist, und einer in den Figuren 15 und 18 gezeigten oberen Blockierstellung, in der er in den Zwischenraum 49 zwischen den freien Enden 18a' der Federarme 18' in ähnlicher Weise, wie in Figur 13 dargestellt, eingreift.

Der für eine solche reziproke lineare Bewegung des Riegels 44' vorgesehene Antrieb kann anstelle des beschriebenen, als Linearmotor ausgebildeten Elektromotors 46' auch jede andere denkbare Konstruktion aufweisen, die eine Linearbewegung des Riegels 44' erlaubt. Hierzu kämen beispielsweise auch ein Elektromagnet oder ein Rotationsmotor mit einem die Drehbewegung in eine Linearbewegung umwandelnden Getriebe in Frage.

Alternativ ist aber grundsätzlich auch eine schwenkbare Lagerung des Riegels 44' ähnlich wie bei der ersten Ausführung gemäß den Figuren 10 bis 13 denkbar. Hierzu muss der Riegel 44' dann soweit in eine (untere) Ruhestellung verschwenkt werden, dass er vollständig außer Eingriff von den Federarmen gelangt. Bei einer Verriegelung gemäß der in den Figuren 7 und 8 sowie 10 bis 13 gezeigten zweiten Ausführung würde dabei ein kurzer Schwenkweg ausreichen, da der Riegel 44' von den freien Enden 18' der Feder 18' bereits dann außer Eingriff gelangt, wenn er sich im aufgeweiteten Zwischenraum zwischen den nach außen gebogenen Abschnitten 18d' (vgl. Figur 15 in Verbindung mit Figur 7) befindet. Demgegenüber muss bei einer Verriegelung mit geradlinigen Federarmen 18, wie sie zuvor als erste Ausführung anhand der Figuren 4 bis 6 beschrieben worden ist, der Schwenkweg deutlich länger sein, da hierbei der Riegel 44 mangels eines aufgeweiteten Zwischenraumes zwischen den geradlinigen Federarmen 18 vollständig von diesen weg verschwenkt werden muss.

Zu weiteren Einzelheiten in Bezug auf Konstruktion und Funktion der Blockiereinrichtung 40' gemäß der zweiten Ausführung wird auf die zuvor anhand der Figuren 10 bis 13 erfolgte Beschreibung der Blockiereinrichtung 40 gemäß der ersten Ausführung verwiesen.

Zusätzlich lässt Figur 18 noch in einer blockschaltbildartigen Darstellung ein Fernsteuersystem erkennen, dessen Funktion schon zuvor im Zusammenhang mit der ersten Ausführung der Blockiereinrichtung 40 beschrieben worden ist. Das in Figur 18 schematisch darstellte Fernsteuersystem weist eine Fernsteuerungseinrichtung 60 auf, die über eine Verbindung 62 mit der Blockiereinrichtung 40' gekoppelt ist, wobei diese Verbindung 62 sowohl in Form eines Kabels, wie in Figur 15 beispielhaft dargestellt ist, als auch als Funkstrecke ausgebildet sein kann. Für den Anschluss der Fernsteuerungseinrichtung 60 über ein fest verlegtes Verbindungskabel eignet sich insbesondere die zweite Ausführung der Blockiereinrichtung 40', da diese am Rahmen 1 befestigt und somit stationär positioniert ist, also nicht beweglich angeordnet ist oder auch keine beweglichen Teile enthält, wodurch eine unkomplizierte stationäre Verlegung des Verbindungskabels ermöglicht wird. Für den Fall, dass die Verbindung 62 als Funkstrecke ausgebildet ist, sollte der Empfänger vorzugsweise in der Blockiereinrichtung 40' untergebracht sein.

Zweckmäßigerweise beeinflusst die Steuerungseinrichtung 60 den Elektromotor 46' der Blockiereinrichtung 40' und steuert somit wahlweise das Herausfahren des Riegels 44' in seine Blockierstellung oder das Zurückziehen des Riegels 44' in seine Ruhestellung.

Ferner ist gemäß Figur 18 eine Überwachungseinrichtung 64 vorgesehen, die im dargestellten Ausführungsbeispiel in der Fernsteuerungseinrichtung 60 enthalten ist. Diese Überwachungseinrichtung 64 dient zur Kontrolle der Stellung des Riegels 44'. Somit ist es insbesondere von einer entfernten Stelle aus möglich festzustellen, ob sich der Riegel 44' in seiner Blockierstellung befindet und somit den Deckel 10 in seiner Schließstellung gegen Öffnen blockiert oder nicht. Hierzu ist in der Blockiereinrichtung 40' ein (in den Figuren nicht dargestellter) Sensor vorgesehen, der die Position des Riegels 44' erfasst. Die Ausgangssignale dieses Sensors werden dann ebenfalls über die Verbindung 62 in die Fernsteuerungseinrichtung 60 und dort zur Überwachungseinrichtung 64 übertragen. Ferner ist es unter anderem auch denkbar, zusätzlich noch die Stellung des Deckels 10 zu kontrollieren, insbesondere um eine erhöhte Sicherheit des Ergebnisses der Überwachung zu erhalten, wenn eine Blockierung durch den Riegel 44' festgestellt wird. Hierzu bedarf es eines (ebenfalls in den Figuren nicht dargestellten) weiteren Sensors, der insbesondere im Bereich des Scharniers des Deckels 10 anzuordnen ist. Vorzugsweise sollte die Überwachungseinrichtung 64' einen Monitor bzw. Bildschirm aufweisen, auf dem sich besonders vorteilhaft alle relevanten Daten darstellen lassen.

Insbesondere bei der Verwendung einer Mehrzahl von Deckeln ist es mit der zuvor beschriebenen Fernsteuerungseinrichtung 60 und Überwachungseinrichtung 64 möglich, die Blockierung der Verriegelung und die Überwachung des Verriegelungszustandes von sämtlichen Deckeln gleichzeitig und von einer entfernten Stelle wie z.B. einer Warte aus vorzunehmen.

Abschließend sei an dieser Stelle darauf hingewiesen, dass die zuvor anhand von Figur 18 beschriebene Fernsteuerungseinrichtung 60 und Überwachungseinrichtung 64 in ähnlicher Weise, wie zuvor beschrieben, auch an die anhand der Figuren 10 bis 13 beschriebene erste Ausführung der Blockiereinrichtung 40 angeschlossen werden kann.

## Patentansprüche

1. Vorrichtung zur Verriegelung eines Deckels (10) einer Schachtabdeckung an dessen Rahmen (1), mit mindestens einem am Deckel (10) vorgesehenen Verriegelungsmittel (16, 18; 16', 18'), das mindestens zwei voneinander beabstandete und nebeneinander liegende Federarme (18; 18') aufweist, die jeweils mit einem Eingriffsabschnitt (18a; 18a') versehen sind, wobei die Eingriffsabschnitte (18a; 18a') mit einem Teil (6) des Rahmens (1) in Eingriff bringbar und an den Federarmen (18; 18') derart federnd gehaltert sind, dass sie relativ zum benachbarten Abschnitt des Umfanges (10a) des Deckels (10) in einem Winkel kleiner als ein rechter Winkel bewegbar sind,
**gekennzeichnet durch** eine Blockiereinrichtung (40; 40'), die bei Bedarf die Beweglichkeit der Eingriffsabschnitte (18a') blockiert.

2. Vorrichtung nach Anspruch 1,
**dadurch gekennzeichnet, dass** die Blockiereinrichtung (40) am Deckel (10), vorzugsweise an dessen Unterseite, angeordnet ist.

3. Vorrichtung nach Anspruch 1,
**dadurch gekennzeichnet, dass** die Blockiereinrichtung (40') am Rahmen (1) angeordnet ist.

4. Vorrichtung nach mindestens einem der vorangegangenen Ansprüche,
**dadurch gekennzeichnet, dass** die Blockiereinrichtung (40) ein Blockierelement (44, 44a) aufweist, das zum Blockieren der Beweglichkeit der Eingriffsabschnitte (18a') in. Eingriff mit zwei benachbarten Federarmen (18') und/oder deren Eingriffsabschnitten (18a') bringbar ist.

5. Vorrichtung nach Anspruch 4,
**dadurch gekennzeichnet, dass** das Blockierelement (44, 44a) zum Blockieren der Beweglichkeit der Eingriffsabschnitte (18a') zwischen zwei benachbarten Federarmen (18') und/oder deren Eingriffsabschnitten (18a') steckbar ist.

6. Vorrichtung nach Anspruch 4 oder 5,
**dadurch gekennzeichnet, dass** das Blockierelement (44, 44a) zum Blockieren der Beweglichkeit der Eingriffsabschnitte (18a') in berührende Anlage an die Federarme (18') und/oder deren Eingriffsabschnitte (18a') bringbar ist.

7. Vorrichtung nach Anspruch 5 oder 6,
**dadurch gekennzeichnet, dass** das Blockierelement (44a) keilförmig ist.

8. Vorrichtung nach mindestens einem der Ansprüche 4 bis 7,
**dadurch gekennzeichnet, dass** das Blockierelement (44, 44a) zwischen einer Blockierstellung, in der es die Beweglichkeit der Eingriffsabschnitte (18a') blockiert, und einer Ruhestellung, in der es die Beweglichkeit der Eingriffsabschnitte (18a') freigibt, bewegbar gelagert ist.

9. Vorrichtung nach Anspruch 8,
**dadurch gekennzeichnet, dass** das Blockierelement (44, 44a) so ausgebildet ist, dass es sich in seiner Ruhestellung außerhalb der Federarme (18') befindet.

10. Vorrichtung nach Anspruch 8 oder 9,
**dadurch gekennzeichnet, dass** das Blockierelement (44, 44a) zwischen seiner Blockierstellung und seiner Ruhestellung verschwenkbar gelagert ist.

11. Vorrichtung nach Anspruch 10,
**dadurch gekennzeichnet, dass** das Blockierelement (44, 44a) um eine Schwenkachse (46) schwenkbar gelagert ist, die im Wesentlichen parallel zum Deckel (10) verläuft.

12. Vorrichtung nach mindestens einem der Ansprüche 8 bis 11,
**gekennzeichnet durch** eine Antriebseinrichtung (46'), die das Blockierelement (44') bewegt.

13. Vorrichtung nach mindestens einem der vorangegangenen Ansprüche,
**gekennzeichnet durch** eine, vorzugsweise über Kabel oder Funk (62) mit der Blockiereinrichtung (40') gekoppelte, Fernsteuerungseinrichtung (60) zur fernbedienten Steuerung der Blockiereinrichtung (40').

14. Vorrichtung nach Anspruch 12 und 13,
**dadurch gekennzeichnet, dass** die Fernsteuerungseinrichtung (60) zur fernbedienten Steuerung der Antriebseinrichtung (46'), vorzugsweise über Kabel oder Funk, mit der Antriebseinrichtung gekoppelt ist.

15. Vorrichtung nach mindestens einem der vorangegangenen Ansprüche,
**gekennzeichnet durch** eine Überwachungseinrichtung (64) zur Überwachung des Betriebszustandes des Verriegelungsmittels.

16. Vorrichtung nach Anspruch 15,
**dadurch gekennzeichnet, dass** die Überwachungseinrichtung (64) zur Überwachung des Betriebszustandes der Blockiereinrichtung (40') vorgesehen ist.

17. Vorrichtung nach den Ansprüchen 4 und 16,
**dadurch gekennzeichnet, dass** die Überwachungseinrichtung (64) zur Überwachung des Blockierelementes (44') vorgesehen ist.

18. Vorrichtung nach Anspruch 13 oder 14 sowie nach mindestens einem der Ansprüche 15 bis 17,
**dadurch gekennzeichnet, dass** die Fernsteuerungseinrichtung (60) die Überwachungseinrichtung (64) aufweist.

19. Vorrichtung nach mindestens einem der vorangegangenen Ansprüche,
**dadurch gekennzeichnet, dass** der Eingriffsabschnitt (18a; 18a') der Federarme (18; 18') etwa parallel zum benachbarten Abschnitt des Umfanges (10a) des Deckels (10) bewegbar ist.

20. Vorrichtung nach mindestens einem der vorangegangenen Ansprüche,
**dadurch gekennzeichnet, dass** sich der Eingriffsabschnitt (18a; 18a') der Federarme (18; 18') in einem Winkel zum benachbarten Abschnitt des Umfanges (10a) des Deckels (10) erstreckt.

21. Vorrichtung nach Anspruch 19 und 20,
**dadurch gekennzeichnet, dass** sich der Eingriffsabschnitt (18a; 18a') der Federarme (18; 18') etwa in einem rechten Winkel zum benachbarten Abschnitt des Umfanges (10a) des Deckels (10) erstreckt.

22. Vorrichtung nach Anspruch 21, wobei der Deckel (10) im wesentlichen kreisförmig ist,
**dadurch gekennzeichnet, dass** sich der Eingriffsabschnitt (18a; 18a') der Federarme (18; 18') etwa radial erstreckt.

23. Vorrichtung nach Anspruch 22,
**dadurch gekennzeichnet, dass** die Federarme (18; 18') im wesentlichen radial angeordnet sind.

24. Vorrichtung nach mindestens einem der vorangegangenen Ansprüche,
**dadurch gekennzeichnet, dass** die Federarme (18') einen bogenförmigen Abschnitt (18d') aufweisen.

25. Vorrichtung nach Anspruch 24,
**dadurch gekennzeichnet, dass** der bogenförmige Abschnitt (18d') zwischen dem Eingriffsabschnitt (18a') und einem weiteren Abschnitt (18e') der Federarme (18') angeordnet ist und die beiden Abschnitte (18a', 18e') etwa zueinander fluchten.

26. Vorrichtung nach mindestens einem der vorangegangenen Ansprüche,
**dadurch gekennzeichnet, dass** die Federarme (18; 18') zumindest abschnittsweise parallel zueinander verlaufen.

27. Vorrichtung nach Anspruch 25 oder 26,
**dadurch gekennzeichnet, dass** der bogenförmige Abschnitt (18d') bei beiden Federarmen (18') nach außen gekrümmt ist.

28. Vorrichtung nach mindestens einem der vorangegangenen Ansprüche, **dadurch gekennzeichnet, dass** der Eingriffsabschnitt (18a; 18a') einen keilförmigen Rastabschnitt aufweist.

29. Vorrichtung nach mindestens einem der vorangegangenen Ansprüche, **dadurch gekennzeichnet, dass** die Federarme (18; 18') mit einem vom Eingriffsabschnitt (18a; 18a') entfernt gelegenen Ende am Deckel (10) befestigt sind.

30. Vorrichtung nach mindestens einem der vorangegangenen Ansprüche, **dadurch gekennzeichnet, dass** das Verriegelungsmittel (16, 18; 16', 18') an der Unterseite des Deckels (10) angeordnet ist.

31. Vorrichtung nach mindestens einem der vorangegangenen Ansprüche, wobei der Deckel (10) mit Versteifungsrippen (14) versehen ist,
**dadurch gekennzeichnet, dass** das Verriegelungsmittel (16, 18; 16', 18') beabstandet von den Versteifungsrippen (14) am Deckel (10) angeordnet ist.

32. Vorrichtung nach mindestens einem der vorangegangenen Ansprüche, wobei der Deckel (10) ein Eingriffsmittel (30) für ein Werkzeug (32) aufweist,
**dadurch gekennzeichnet, dass** dieses Eingriffsmittel (30) beabstandet vom Verriegelungsmittel (16, 18; 16', 18') angeordnet und derart ausgebildet ist, dass das Werkzeug (32) bei Eingriff mit diesem Eingriffsmittel (30) gleichzeitig mit einem Teil des Rahmens (1) in Eingriff bringbar ist, um ein Hebelmoment auf den Deckel (10) aufzubringen und **dadurch** den Deckel (10) gegen die Wirkung der Federkraft der Federarme (18; 18') vom Rahmen (1) zu lösen.

33. Vorrichtung nach Anspruch 32,
**dadurch gekennzeichnet, dass** dieses Eingriffsmittel (30) eine Aussparung aufweist.

34. Schachtabdeckung mit einem Deckel (10) und einem Rahmen (1) zur Aufnahme des Deckels (10) sowie mit einer Vorrichtung nach mindestens einem der vorangegangenen Ansprüche.

## Claims

1. Device for locking a cover (10) of a manhole top to its frame (1), comprising at least one locking means (16, 18; 16', 18'), which is provided on the cover (10) and has at least two spring arms (18; 18') spaced apart from one another and located next to one another, which are in each case provided with an engagement portion (18a; 18a'), wherein the engagement portions (18a; 18a') can be brought into engagement with a part (6) of the frame (1) and are resiliently held on the spring arms (18; 18') in such a way that they can be moved relative to the adjacent portion of the periphery (10a) of the cover (10) at an angle smaller than a right angle, **characterised by** a blocking mechanism (40; 40'), which, if necessary, blocks the mobility of the engagement portions (18a').

2. Device according to claim 1, **characterised in that** the blocking mechanism (40) is arranged on the cover (10), preferably on the lower side thereof.

3. Device according to claim 1, **characterised in that** the blocking mechanism (40') is arranged on the frame (1).

4. Device according to at least any one of the preceding claims, **characterised in that** the blocking mechanism (40) has a blocking element (44, 44a), which, to block the mobility of the engagement portions (18a') can be brought into engagement with two adjacent spring arms (18') and/or their engagement portions (18a').

5. Device according to claim 4, **characterised in that** the blocking element (44, 44a) can be inserted between two adjacent spring arms (18') and/or their engagement portions (18a') to block the mobility of the engagement portions (18a').

6. Device according to claim 4 or 5, **characterised in that** the blocking element (44, 44a) can be brought into touching abutment against the spring arms (18') and/or their engagement portions (18a') to block the mobility of the engagement portions (18a').

7. Device according to claim 5 or 6, **characterised in that** the blocking element (44a) is wedge-shaped.

8. Device according to at least any one of claims 4 to 7, **characterised in that** the blocking element (44, 44a) is moveably mounted between a blocking position, in which it blocks the mobility of the engagement portions (18a'), and a rest position, in which it releases the mobility of the engagement portions (18a').

9. Device according to claim 8, **characterised in that** the blocking element (44, 44a) is configured in such a way that it is located outside the spring arms (18') in its rest position.

10. Device according to claim 8 or 9, **characterised in that** the blocking element (44, 44a) is pivotably mounted between its blocking position and its rest position.

11. Device according to claim 10, **characterised in that** the blocking element (44, 44a) is pivotably mounted about a pivot axis (46), which runs substantially parallel to the cover (10).

12. Device according to at least any one of claims 8 to 11, **characterised by** a drive mechanism (46'), which moves the blocking element (44').

13. Device according to at least any one of the preceding claims, **characterised by** a remote control mechanism (60), which is preferably coupled via cable or radio (62) to the blocking mechanism (40'), for the remotely operated control of the blocking mechanism (40').

14. Device according to claim 12 and 13, **characterised in that** the remote control mechanism (60) for the remotely operated control of the drive mechanism (46') is preferably coupled via cable or radio to the drive mechanism.

15. Device according to at least any one of the preceding claims, **characterised by** a monitoring mechanism (64) for monitoring the operating state of the locking means.

16. Device according to claim 15, **characterised in that** the monitoring mechanism (64) is provided for monitoring the operating state of the blocking mechanism (40').

17. Device according to claims 4 and 16, **characterised in that** the monitoring mechanism (64) is provided for monitoring the blocking element (44').

18. Device according to claim 13 or 14 and according to at least any one of claims 15 to 17, **characterised in that** the remote control mechanism (60) has the monitoring mechanism (64).

19. Device according to at least any one of the preceding claims, **characterised in that** the engagement portion (18a; 18a') of the spring arms (18; 18') can be moved approximately parallel to the adjacent portion of the periphery (10a) of the cover (10).

20. Device according to at least any one of the preceding claims, **characterised in that** the engagement portion (18a; 18a') of the spring arms (18; 18') extends at an angle to the adjacent portion of the periphery (10a) of the cover (10).

21. Device according to claim 19 and 20, **characterised in that** the engagement portion (18a; 18a') of the spring arms (18; 18') extends approximately at a right angle to the adjacent portion of the periphery (10a) of the cover (10).

22. Device according to claim 21, wherein the cover (10) is substantially circular, **characterised in that** the engagement portion (18a; 18a') of the spring arms (18; 18') extends approximately radially.

23. Device according to claim 22, **characterised in that** the spring arms (18; 18') are arranged substantially radially.

24. Device according to at least any one of the preceding claims, **characterised in that** the spring arms (18') have an arcuate portion (18d').

25. Device according to claim 24, **characterised in that** the arcuate portion (18d') is arranged between the engagement portion (18a') and a further portion (18e') of the spring arms (18') and the two portions (18a', 18e') are approximately flush with one another.

26. Device according to at least any one of the preceding claims, **characterised in that** the spring arms (18; 18') extend parallel to one another at least in portions.

27. Device according to claim 25 or 26, **characterised in that** the arcuate portion (18d') in the two arms (18') is outwardly curved.

28. Device according to at least any one of the preceding claims, **characterised in that** the engagement portion (18a; 18a') has a wedge-shaped latching portion.

29. Device according to at least any one of the preceding claims, **characterised in that** the spring arms (18; 18') are fastened by an end which is located remote from the engagement portion (18a; 18a') on the cover (10).

30. Device according to at least any one of the preceding claims, **characterised in that** the locking means (16, 18; 16', 18') is arranged on the lower side of the cover (10).

31. Device according to at least any one of the preceding claims, wherein the cover (10) is provided with reinforcement ribs (14), **characterised in that** the locking means (16, 18; 16', 18') is arranged spaced apart from the reinforcement ribs (14) on the cover (10).

32. Device according to at least any one of the preceding claims, wherein the cover (10) has an engagement means (30) for a tool (32), **characterised in that** this engagement means (30) is arranged spaced apart from the locking means (16, 18; 16', 18') and is configured in such a way that the tool (32) on engagement with this engagement means (30) can simultaneously be brought into engagement with a part of the frame (1) to apply a leverage to the cover (10) and thereby to release the cover (10) from the frame (1) against the action of the spring force of the spring arms (18; 18').

33. Device according to claim 32, **characterised in that** this engagement means (30) has a recess.

34. Manhole top with a cover (10) and a frame (1) for receiving the cover (10) as well as with a device according to at least any one of the preceding claims.

## Revendications

1. Dispositif de verrouillage d'un couvercle (10) d'un recouvrement de puits au niveau de son cadre (1), avec au moins un moyen de verrouillage (16, 18 ; 16', 18'), prévu au niveau du couvercle (10), qui présente au moins deux bras à ressort (18 ; 18') côte à côte et espacés les uns des autres, qui sont pourvus respectivement d'une section de prise (18a ; 18a'), les sections de prise (18a ; 18a') pouvant être amenées en prise avec une partie (6) du cadre (1) et étant maintenues de manière élastique au niveau des bras à ressort (18 ; 18') de telle sorte qu'elles peuvent être déplacées par rapport à la section adjacente de la périphérie (10a) du couvercle (10) selon un angle inférieur à un angle droit,
**caractérisé par** un dispositif de blocage (40 ; 40') qui bloque en cas de besoin la mobilité des sections de prise (18a').

2. Dispositif selon la revendication 1,
**caractérisé en ce que** le dispositif de blocage (40) est disposé au niveau du couvercle (10), de préférence au niveau de sa face inférieure.

3. Dispositif selon la revendication 1,
**caractérisé en ce que** le dispositif de blocage (40') est disposé au niveau du cadre (1).

4. Dispositif selon au moins l'une quelconque des revendications précédentes,
**caractérisé en ce que** le dispositif de blocage (40) présente un élément de blocage (44, 44a), qui peut être amené en prise avec deux bras à ressort (18') adjacents et/ou leurs sections de prise (18a') pour bloquer la mobilité des sections de prise (18a').

5. Dispositif selon la revendication 4,
**caractérisé en ce que** l'élément de blocage (44, 44a) servant à bloquer la mobilité des sections de prise (18a') peut être enfiché entre les deux bras à ressort (18') adjacents et/ou leurs sections de prise (18a').

6. Dispositif selon la revendication 4 ou 5,
**caractérisé en ce que** l'élément de blocage (44, 44a) servant à bloquer la mobilité des sections de prise (18a') peut être mis en contact avec les bras à ressort (18') et/ou leurs sections de prise (18a').

7. Dispositif selon la revendication 5 ou 6,
**caractérisé en ce que** l'élément de blocage (44a) est en forme de coin.

8. Dispositif selon au moins l'une quelconque des revendications 4 à 7,
**caractérisé en ce que** l'élément de blocage (44, 44a) est logé de manière mobile entre une position de blocage, dans laquelle il bloque la mobilité des sections de prise (18a'), et une position de repos, dans laquelle il libère la mobilité des sections de prise (18a').

9. Dispositif selon la revendication 8,
**caractérisé en ce que** l'élément de blocage (44, 44a) est réalisé de sorte qu'il se trouve à l'extérieur des bras à ressort (18') lorsqu'il est dans sa position de repos.

10. Dispositif selon la revendication 8 ou 9,
**caractérisé en ce que** l'élément de blocage (44, 44a) est logé de manière pivotante entre sa position de blocage et sa position de repos.

11. Dispositif selon la revendication 10,
**caractérisé en ce que** l'élément de blocage (44, 44a) est logé de manière pivotante autour d'un axe de pivotement (46) qui s'étend de manière essentiellement parallèle au couvercle (10).

12. Dispositif selon au moins l'une quelconque des revendications 8 à 11,
**caractérisé par** un dispositif d'entraînement (46') qui déplace l'élément de blocage (44').

13. Dispositif selon au moins l'une quelconque des revendications précédentes,
**caractérisé par** un dispositif de commande à distance (60), couplé au dispositif de blocage (40') de préférence via câble.ou radio (62), servant à commander à distance le dispositif de blocage (40').

14. Dispositif selon les revendications 12 et 13,
**caractérisé en ce que** le dispositif de commande à distance (60) servant à commander à distance le dispositif d'entraînement (46'), est couplé au dispositif d'entraînement, de préférence via câble ou radio.

15. Dispositif selon au moins l'une quelconque des revendications précédentes,
**caractérisé par** un dispositif de surveillance (64) servant à surveiller l'état de fonctionnement du moyen de verrouillage.

16. Dispositif selon la revendication 15,
**caractérisé en ce que** le dispositif de surveillance (64) est prévu pour surveiller l'état de fonctionnement du dispositif de blocage (40').

17. Dispositif selon les revendications 4 et 16,
**caractérisé en ce que** le dispositif de surveillance (64) est prévu pour surveiller l'élément de blocage (44').

18. Dispositif selon la revendication 13 ou 14 ainsi que selon au moins l'une quelconque des revendications 15 à 17,
**caractérisé en ce que** le dispositif de commande à distance (60) comporte le dispositif de surveillance (64) .

19. Dispositif selon au moins l'une quelconque des revendications précédentes,
**caractérisé en ce que** la section de prise (18a ; 18a') des bras à ressort (18 ; 18') peut être déplacée de manière à peu près parallèle à la section adjacente de la périphérie (10a) du couvercle (10).

20. Dispositif selon au moins l'une quelconque des revendications précédentes,
**caractérisé en ce que** la section de prise (18a ; 18a') des bras à ressort (18 ; 18') s'étend en formant un angle par rapport à la section adjacente de la périphérie (10a) du couvercle (10).

21. Dispositif selon la revendication 19 et 20,
**caractérisé en ce que** la section de prise (18a ; 18a') des bras à ressort (18 ; 18') s'étend à peu près en angle droit par rapport à la section adjacente de la périphérie (10a) du couvercle (10).

22. Dispositif selon la revendication 21, où le couvercle (10) est essentiellement circulaire,
**caractérisé en ce que** la section de prise (18a ; 18a') des bras à ressort (18 ; 18') s'étend à peu près de manière radiale.

23. Dispositif selon la revendication 22,
**caractérisé en ce que** les bras à ressort (18 ; 18') sont disposés essentiellement de manière radiale.

24. Dispositif selon au moins l'une quelconque des revendications précédentes,
**caractérisé en ce que** les bras à ressort (18') présentent une section en forme d'arc (18d').

25. Dispositif selon la revendication 24,
**caractérisé en ce que** la section en forme d'arc (18d') est disposée entre la section de prise (18a') et une autre section (18e') des bras à ressort (18'), les deux sections (18a', 18e') s'alignant à peu près.

26. Dispositif selon au moins l'une quelconque des revendications précédentes,
**caractérisé en ce que** les bras à ressort (18 ; 18') s'étendent au moins en section parallèlement l'un par rapport à l'autre.

27. Dispositif selon la revendication 25 ou 26,
**caractérisé en ce que** sur les deux bras à ressort (18') la section en forme d'arc (18d') est incurvée vers l'extérieur.

28. Dispositif selon au moins l'une quelconque des revendications précédentes, **caractérisé en ce que** la section de prise (18a ; 18a') présente une section d'arrêt en forme de coin.

29. Dispositif selon au moins l'une quelconque des revendications précédentes, **caractérisé en ce que** les bras à ressort (18 ; 18') sont fixés au niveau du couvercle (10) avec une extrémité éloignée de la section de prise (18a ; 18a').

30. Dispositif selon au moins l'une quelconque des revendications précédentes, **caractérisé en ce que** le moyen de verrouillage (16, 18 ; 16', 18') est disposé au niveau de la face inférieure du couvercle (10).

31. Dispositif selon au moins l'une quelconque des revendications précédentes, le couvercle (10) étant muni de nervures de renforcement (14),
**caractérisé en ce que** le moyen de verrouillage (16, 18 ; 16', 18') est disposé au niveau du couvercle (10) à distance des nervures de renforcement (14).

32. Dispositif selon au moins l'une quelconque des revendications précédentes, le couvercle (10) présentant un moyen de prise (30) pour un outil (32),
**caractérisé en ce que** ce moyen de prise (30) est disposé à distance du moyen de verrouillage (16, 18 ; 16', 18') et est réalisé de sorte que l'outil (32), lorsqu'il est en prise avec ce moyen de prise (30), peut être amené en même temps en prise avec une partie du cadre (1) pour appliquer un couple levier sur le couvercle (10) et détacher ainsi le couvercle (10) du cadre (1) contre l'action de la force élastique des bras à ressort (18 ; 18').

33. Dispositif selon la revendication 32,
**caractérisé en ce que** ce moyen de prise (30) présente un évidement.

34. Couverture de puits comportant un couvercle (10) et un cadre (1) servant à recevoir le couvercle (10) ainsi qu'un dispositif selon au moins l'une quelconque des revendications précédentes.
